# EUROPÄISCHE PATENTSCHRIFT

(11) **EP 2 428 735 B1**
(45) Veröffentlichungstag und Bekanntmachung des Hinweises auf die Patenterteilung: **07.11.2018**
(21) Anmeldenummer: 11007208.9
(22) Anmeldetag: 06.09.2011
(51) Int. Cl.: F24C 7/08, F24C 15/32

(54) **Gargerät mit Dampfgenerator sowie Verfahren zur Regelung eines Dampfgenerators für ein Gargerät**
Cooking device with steam generator and method for regulating a steam generator for a cooking device
Appareil de cuisson doté d'un générateur de vapeur et procédé de réglage d'un générateur de vapeur pour un appareil de cuisson

(30) Priorität: 13.09.2010 DE 102010045198
(43) Veröffentlichungstag der Anmeldung: 14.03.2012
(73) Patentinhaber: RATIONAL Aktiengesellschaft, 86899 Landsberg am Lech (DE)
(72) Erfinder: Schreiner, Thomas, Dr., 86916 Kaufering (DE)
(74) Vertreter: Prinz & Partner mbB

(56) Entgegenhaltungen:
- EP-A1- 1 724 530
- EP-A2- 1 761 111
- WO-A1-2009/065197
- DE-A1- 4 223 653
- DE-A1- 10 015 747
- DE-A1-102008 056 324
- US-A1- 2006 081 592

## Beschreibung

Die Erfindung betrifft ein Gargerät mit einem Garraum, einem Dampfgenerator und einer Steuerung, die den Dampfgenerator ansteuert. Die Erfindung betrifft ferner ein Verfahren zur Regelung eines Dampfgenerators für ein Gargerät.

In Gargeräten werden zur Temperatur- oder Feuchteregelung üblicherweise Schwellwertregler eingesetzt, weil diese in der Regel ohne spezifische Anpassung an die Gerätegröße, an die Beheizungsart (Gas oder Elektro) und die Last im Garraum verwendet werden können. In der Betriebsart Dampf haben Schwellwertregler jedoch gravierende Nachteile, wenn ein hoher Dampfgehalt im Garraum aufrechterhalten werden soll. Ein Schwellwertregler regelt zwischen einem oberen Schwellwert und einem unteren Schwellwert hin und her. Wenn der obere Schwellwert überschritten wurde, wird der Dampfgenerator abgeschaltet. Anschließend verringert sich durch Kondensieren des Wasserdampfs im Inneren des Garraums (beispielsweise an zu garenden Produkten) die Temperatur. Gleichzeitig verringert sich das Volumen des im Inneren des Garraums enthaltenen Gases, sodass Luft nachgesaugt werden muss, üblicherweise aus einem Kondensations- oder Ablaufbereich des Gargeräts. Wenn die Temperatur im Garraum schließlich den unteren Schwellwert des Schwellwertreglers erreicht hat, wird der Dampfgenerator wieder eingeschaltet. Danach wird wieder so lange Wasserdampf produziert, bis die Temperatur im Garraum wieder den oberen Schwellwert erreicht hat.

Da die nachgesaugte Luft sich aber mit dem Dampf im Garraum vermischt, muss der vom Dampfgenerator erzeugte und in den Garraum eingebrachte Wasserdampf ein Gemisch aus Wasserdampf und nachgesaugter Luft verdrängen, um den Dampfgehalt und die Temperatur im Garraum zu erhöhen. Dadurch muss sehr viel mehr Dampf produziert werden, als Luft nachgesaugt worden ist. Als Beispiel wird angenommen, dass bei 90 % Feuchte 1 Liter Wasserdampf im Garraum kondensiert, der durch Luft ersetzt wird. Daraufhin muss das Gerät 10 Liter Dampfgemisch durch 10 Liter reinen Wasserdampf ersetzen, um die nachgesaugte Luft zu verdrängen.

Aus der DE 42 23 653 A1 ist eine Vorrichtung zum Steuern von Gar-, Brat- und Kochvorgängen im Garraum eines Backofens bekannt, wobei eine Steuerschaltung mit einem elektronischen Regler vorgesehen ist, die in Abhängigkeit von gargutspezifischen Eigenschaften und diesen zugeordneten Temperatur-Zeitprofilen sensorgesteuert ein entsprechendes Backofen-Energieniveau einstellt, das mit gargutspezifischen Schwankungsbreiten regelbar ist.

Die gattungsbildende WO 2009/065197 A1 offenbart einen gasbetriebenen Backofen für den Privathaushalt, der zusätzlich die Möglichkeit des Dampfgarens vorsieht. Hierbei ist eine Steuerung vorgesehen, die neben weiteren genannten Alternativen einen Zweipunkt-Regler oder einen PID-Regler aufweisen kann.

Die EP 1 761 111 A2 und die EP 1 724 530 A1 beschreiben ebenfalls Backöfen für den privaten Haushalt mit einem integrierten Dampfgenerator, wobei die Öfen eine zentrale Steuerung aufweisen, die einen PID-Regler oder einen anderen geeigneten Regler umfasst.

Aus der US 2006/0081592 A1 wiederum ist ein Dampfgarer bekannt, der auf natürlicher Konvektion beruht und einen Ablaufbereich mit einem Kondensatabscheider aufweist.

Es ist die Aufgabe der Erfindung, ein Gargerät und ein Verfahren zur Regelung eines Dampfgenerators zu schaffen, mit dem besonders bei hohem Dampfgehalt eine bessere Regelung dahingehend möglich ist, dass das Nachsaugen von Luft weitgehend vermieden ist.

Zur Lösung dieser Aufgabe ist erfindungsgemäß ein Gargerät mit den Merkmalen des Anspruchs 1 vorgesehen. Die Erfindung beruht auf dem Grundgedanken, den Dampfgenerator in einem Betriebsbereich, in welchem der Dampfgehalt konstant gehalten werden soll, mit dem Signal des stetigen Reglers anzusteuern. Auf diese Weise wird verhindert, dass der Dampfgenerator so lange ausgeschaltet bleibt, bis Luft nachgesaugt wurde.

Gemäß einer bevorzugten Ausführungsform der Erfindung ist vorgesehen, dass der Dampfgenerator mindestens zwei Leistungsstufen aufweist. Gemäß dieser Ausgestaltung wird der Dampfgenerator grundsätzlich weiterhin mit diskreten Leistungsstufen betrieben, die aber in dem Betriebsbereich, in welchem der Dampfgehalt konstant gehalten werden soll, vom stetigen Regler angesteuert werden. Durch die Verwendung von zwei oder mehr Leistungsstufen kann eine optimale Anpassung an den jeweiligen Leistungsbedarf erfolgen.

Vorzugsweise ist vorgesehen, dass der stetige Regler den Dampfgenerator mit einer maximalen mittleren Leistung betreibt, die unterhalb der ersten Leistungsstufe liegt. Der Dampfgenerator arbeitet dann mit einer Haltestufe, die wie eine zusätzliche kleinere Heizstufe in den Schwellwertregler integriert werden kann.

Vorzugsweise ist vorgesehen, dass die erste Leistungsstufe im Bereich von etwa 25 % bis etwa 50 % der zweiten, maximalen Leistungsstufe beträgt. Es hat sich herausgestellt, dass mit einer solchen Spreizung der Heizstufen das gewünschte Betriebsverhalten gut abgebildet werden kann. Außerdem ergeben sich diese Leistungsstufen konstruktiv in vorteilhafter Weise. Bei einem elektrisch betriebenen Dampfgenerator kann eine Halbierung der Leistung bei Stern- oder Dreiecksschaltung mit einem Relais bzw. SSR erreicht werden. Bei einem gasbetriebenen Dampfgenerator wird die kleinste Heizstufe dagegen konstruktiv bedingt eher eine Leistung von etwa 25 % der maximalen Leistung haben, auch wenn noch geringere Leistungen vorteilhaft sein könnten.

Vorzugsweise ist dabei vorgesehen, dass der stetige Regler den Dampfgenerator mit einer Leistung betreibt, die etwa 75 % der Leistung der ersten Leistungsstufe beträgt. Anders ausgedrückt arbeitet der Dampfgenerator (unter der Annahme einer Leistung in der ersten Heizstufe von 50% der Maximalleistung) in der Haltestufe mit einer Leistung von 37,5 % der maximalen Heizleistung, was sich als vorteilhaft herausgestellt hat, um einen konstanten Dampfgehalt im Garraum aufrechtzuerhalten.

Gemäß der bevorzugten Ausführungsform ist vorgesehen, dass der stetige Regler als Steuergröße eine Puffervariable ausgibt, anhand derer die Steuerung den Dampfgenerator pulsweitenmoduliert betreibt. Auf diese Weise können die Vorteile eines stetigen Reglers genutzt werden, ohne dass ein stufenlos regelbarer Dampfgenerator genutzt werden muss.

Vorzugsweise ist vorgesehen, dass der Garraum mit einem Ablaufbereich in Strömungsverbindung steht, wobei im Ablaufbereich ein Dampfpuffer gebildet ist, dessen Volumen mindestens gleich dem Dampfvolumen ist, das zwischen zwei Heizpulsen im Garraum kondensiert. Diese Ausgestaltung berücksichtigt, dass aufgrund von zulassungsrechtlichen Vorgaben in einigen Ländern die Häufigkeit der erlaubten Schaltvorgänge je Zeiteinheit begrenzt ist. Dies führt dazu, dass beim Betrieb des Dampfgenerators in der Haltestufe gewisse Wartezeiten eingehalten werden müssen, bevor nach dem Ausschalten des Dampfgenerators dieser wieder eingeschaltet werden darf. Dadurch lässt sich nicht verhindern, dass während der Wartezeit eine gewisse Dampfmenge kondensiert, deren Volumen durch nachgesaugtes Gas ausgeglichen werden muss. Die Verwendung eines Dampfpuffers im Ablaufbereich gewährleistet, dass keine Luft nachgesaugt wird, sondern Dampf.

Gemäß der bevorzugten Ausführungsform ist vorgesehen, dass der stetige Regler ein PI-Regler ist. Ein solcher Regler ist ausreichend, um den einzuhaltenden Sollwert (Temperatur oder Feuchte) im Garraum während der Haltephase aufrechtzuerhalten. Auf einen aufwendigeren PID-Regler kann verzichtet werden.

Erfindungsgemäß ist zur Lösung der oben genannten Aufgabe auch ein Verfahren zur Regelung eines Dampfgenerators für ein Gargerät mit den Merkmalen des Anspruchs 10 vorgesehen. Dieses Verfahren kombiniert den Vorteil eines robusten Schwellwertreglers mit dem Vorteil der präziseren Regelung mittels eines stetigen Reglers.

Der Schwellwertregler steuert den Dampfgenerator, bis der zu regelnde Istwert im Garraum mindestens 90 % des Sollwertes beträgt. Es vereinfacht die Auslegung des stetigen Reglers, wenn dieser lediglich die Regelung in der Nähe des Sollwertes übernehmen muss und die Annäherung an den Sollwert vom robusten Schwellwertregler übernommen wird.

Gemäß einer Ausführungsvariante ist vorgesehen, dass der stetige Regler den Dampfgenerator stufenlos regelt. Auf diese Weise kann die Regelgüte erhöht und der Energieverbrauch verringert werden.

Die Erfindung wird nachfolgend anhand einer Ausführungsform beschrieben, die in den beigefügten Zeichnungen dargestellt ist. In diesen zeigen:
- Figur 1 schematisch ein erfindungsgemäßes Gargerät;
- Figur 2 ein Diagramm zur Erläuterung des erfindungsgemäßen Verfahrens;
- Figur 3 schematisch in vergrößertem Maßstab den mit III in Figur 1 gekennzeichneten Ablaufbereich; und
- Figur 4 eine alternative Ausgestaltung zum in Figur 3 gezeigten Ablaufbereich.

In Figur 1 ist schematisch ein Gargerät 10 gezeigt, das für Großküchen vorgesehen ist und als Kombi-Dämpfer bekannt ist. Es enthält einen Garraum 12, in den zu garende Produkte eingebracht werden können. Es ist ein Dampfgenerator 14 vorgesehen, der Wasserdampf erzeugen kann, welcher in das Innere des Garraums 12 geleitet werden kann. Das Gargerät 10 weist natürlich auch eine Heizung auf, um erwärmte Luft in den Garraum einzubringen. Da diese Heizung im Rahmen der vorliegenden Anmeldung jedoch ohne Bedeutung ist, ist sie hier der besseren Übersichtlichkeit halber nicht dargestellt.

Weiterhin ist eine Steuerung 16 vorgesehen, die als Eingangssignale unter anderem ein Signal von einem Temperatur- und/oder Feuchtesensor 18 erhält, der im Inneren des Garraums 12 angeordnet ist, sowie von einer Bedieneinheit 20. Über die Bedieneinheit 20 kann ein Bediener verschiedene Garbedingungen im Inneren des Garraums oder komplexere Garprogramme vorwählen.

Die Steuerung 16 enthält einen Schwellwertregler 22 sowie einen stetigen Regler 24, der hier als PI-Regler ausgeführt ist. Von der Steuerung 16 wird unter anderem der Dampfgenerator 14 angesteuert, indem sie vorgibt, ob der Dampfgenerator ausgeschaltet ist, mit einer ersten Leistungsstufe 14.1 oder einer zweiten Leistungsstufe 14.2 betrieben wird. In der ersten Leistungsstufe 14.1 hat der Dampfgenerator eine Leistung, die etwa 50 % der zweiten, maximalen Leistungsstufe beträgt. Die Leistungsstufen sind hier durch die Steuerung vorgegeben, beispielsweise durch die Verschaltung von drei Heizkörpern in Stern- oder Dreiecksschaltung. In Abhängigkeit von den Anforderungen können auch andere oder mehr Leistungsstufen verwendet werden.

Unterhalb des Garraums 12 ist ein Ablaufbereich 26 vorgesehen, der kastenartig ausgeführt und mit einer Kondensationseinrichtung 28 versehen ist. Der Ablaufbereich 26 ist mit einem Abluftrohr 30 verbunden. Zwischen dem Anschluß des Abluftrohres 30 und der Verbindung zum Garraum ist ein Trennblech 32 vorgesehen, so dass ein Dampfpuffer 34 zwischen dem Garraum und dem Trennblech gebildet ist.

Anhand von Figur 2 wird nun erläutert, wie in der Betriebsart "Dampf" ein möglichst konstanter Temperatur- bzw. Dampfgehalt im Garraum 12 aufrechterhalten wird. Bei diesem Beispiel ist eine Solltemperatur Tₛ vorgegeben. Das Verfahren arbeitet jedoch in derselben Weise, wenn anstelle der Temperatur eine bestimmte Feuchte im Garraum als Sollwert vorgegeben ist.

Zu Beginn des Verfahrens befindet sich die Isttemperatur T_{I} im Garraum deutlich unterhalb der Solltemperatur T_{S}, die hier rund 95 °C beträgt. Daher verwendet die Steuerung 16 für die Ansteuerung des Dampfgenerators ausschließlich den Schwellwertregler 22. Dieser betreibt den Dampfgenerator 14 in der zweiten Heizstufe 14.2, also mit einer Leistung von 100 % (siehe die Leistungskurve P im Diagramm). Nachdem knapp 200 Sekunden verstrichen sind, überschreitet die Temperatur T_{I} im Garraum 12 den Schwellwert, bei dessen Überschreiten der Dampfgenerator 14 auf die erste Heizstufe 14.1 zurückgeschaltet wird; die Leistungskurve P sinkt also auf einen Wert von 50 % ab.

Nachdem rund 230 Sekunden verstrichen sind, hat sich die Isttemperatur T_{I} so weit an die Solltemperatur T_{S} angenähert, dass die Steuerung 16 vom Schwellwertregler 22 auf den PI-Regler 24 umschaltet und diesen für die Ansteuerung des Dampfgenerators 14 verwendet. Dementsprechend steigt der Wert für die Sollleistung HS_{S} des Dampfgenerators in der Haltestufe auf einen vorgegebenen Wert von 75 % der Leistung der ersten Heizstufe (siehe Kurve HS_{S}). Dieser Wert HS_{S} wird von der Steuerung 16 als Puffervariable behandelt, anhand derer der Dampfgenerator 14 nun mit der ersten Heizstufe 14.1 pulsweitenmoduliert betrieben wird. Da die maximale Leistung des Dampfgenerators hier vorgegeben ist mit 75 % der Leistung der ersten Heizstufe 14.1, schaltet also die Steuerung 16 die erste Heizstufe 14.1 des Dampfgenerators 14 innerhalb eines gegebenen Zeitintervalls für 75 % der Zeit ein und für 25 % der Zeit aus, wenn der Dampfgenerator in der Haltestufe mit maximaler Leistung betrieben werden soll. Dies ist hier der Fall, solange der Sollwert H_{S} für die Haltestufe auf dem Wert von 75 % verbleibt, also bis knapp 250 Sekunden. Zu diesem Zeitpunkt beginnt der PI-Regler 24 zu regeln, wie an den schwankenden Werten für den Sollwert HS_{S} der Haltestufe zu sehen ist.

Auf diese Weise kann ein stetiger Regler in Kombination mit einem Dampfgenerator, der zwischen zwei diskreten Leistungsstufen geschaltet wird, dazu verwendet werden, den Dampfgehalt im Garraum vergleichsweise konstant zu halten. Am annäherungsweise konstanten Wert für den Integralanteil P_{I} des PI-Reglers ist zu erkennen, dass der Regler nach etwa 400 Sekunden einen stabilen Zustand erreicht.

Grundsätzlich kann die jeweils vom PI-Regler 24 vorgegebene Leistung für den Betrieb des Dampfgenerators 14 in der Haltestufe durch eine Vielzahl von sehr kurzen Heizpulsen dargestellt werden, zwischen denen entsprechend kurze Ausschaltzeiten verwendet werden. Bei elektrisch betriebenen Dampfgeneratoren könnte durch Ein- und Ausschalten einzelner Halbwellen der Netzfrequenz die Heizleistung quasi stufenlos eingestellt werden. Auf diese Weise kommt man einer tatsächlich stufenlosen Regelung der Leistung sehr nahe, die hinsichtlich der Regelgüte und des Energieverbrauchs vorteilhaft wäre.

Sowohl aus praktischen als auch aus zulassungsrechtlichen Gründen ist es jedoch nicht in allen Ländern möglich, die Ausschaltzeit zwischen zwei aufeinanderfolgenden Heizpulsen beliebig kurz zu wählen. Die Ausschaltzeit oder Wartezeit zwischen zwei aufeinanderfolgenden Heizpulsen führt daher dazu, dass im Garraum Dampf kondensiert. Das entsprechende Dampfvolumen muss in den Garraum nachgesaugt werden.

In Figur 3 ist eine Ausführungsform gezeigt, die sich durch einen größeren Dampfpuffer 34 auszeichnet. Dieser ist dadurch gebildet, dass das Trennblech 32 näher am Abluftrohr 30 angeordnet ist. Die Funktion des Trennblechs 32 besteht darin, ein Vermischen des Dampfs mit der Luft im Ablaufbereich 26 weitestgehend zu verhindern. Das Volumen des mit dem Trennblech 32 definierten Dampfpuffers 34 ist mindestens so groß wie das Dampfvolumen, das zwischen zwei Heizpulsen im Garraum 12 kondensieren kann. Dies gewährleistet, dass zwischen zwei Heizpulsen nicht Luft nachgesaugt wird, sondern Dampf aus dem Dampfpuffer 34 (siehe den Pfeil D). Mindestens zwischen zwei Heizpulsen muss dementsprechend auch die Kondensationseinrichtung 28 abgeschaltet sein, damit im Dampfpuffer 34 auch tatsächlich Dampf vorgehalten werden kann.

In Figur 4 ist eine alternative Ausgestaltung gezeigt. Bei dieser werden Strömungsleitbleche 36 verwendet, die sich in Längsrichtung des Ablaufs erstrecken. Der Ablauf kann dabei entweder einen kreisförmigen Querschnitt (siehe Detail D1) oder einen kastenförmigen Querschnitt haben (siehe Detail D2). Die Strömungsleitbleche 36 wirken als Wirbelbrecher, die ähnlich wie das Trennblech 32 verhindern, dass sich die Luft im Ablaufbereich 26 mit dem dort vorhandenen Dampf vermischt. Somit kann möglichst reiner Dampf in den Phasen zwischen zwei Heizpulsen in den Garraum zurückgesaugt werden. Durch die Ausrichtung der Strömungsleitbleche 36 in Richtung des Ablaufkanals wird die Strömung in Längsrichtung kaum beeinträchtigt, in einer Richtung quer dazu dagegen stark unterdrückt.

Gemäß einer Ausführungsvariante können die Strömungsleitbleche, die sich in Strömungsrichtung erstrecken, alle auf der Oberseite des Ablaufs angebracht werden. Dies erleichtert, Verschmutzungen auszuspülen, damit sich keine Verunreinigungen an den Blechen ansammeln können.

### Bezugszeichenliste

- 10:: Gargerät
- 12:: Garraum
- 14:: Dampfgenerator
- 14.1:: erste Heizstufe
- 14.2:: zweite Heizstufe
- 16:: Steuerung
- 18:: Sensor
- 20:: Bedieneinheit
- 22:: Schwellwertregler
- 24:: PI-Regler
- 26:: Ablaufbereich
- 28:: Kondensationseinrichtung
- 30:: Abluftrohr
- 32:: Trennblech
- 34:: Dampfpuffer
- 36:: Strömungsleitblech

## Patentansprüche

1. Gargerät (10) mit einem Garraum (12), einem Dampfgenerator (14) und einer Steuerung (16), die den Dampfgenerator (14) ansteuert, wobei die Steuerung (16) einen Schwellwertregler (22) aufweist,
**dadurch gekennzeichnet, dass** die Steuerung (16) zusätzlich einen stetigen Regler (24) aufweist,
wobei der Dampfgenerator (14) in einer Annäherungsphase, in der sich ein zu regelnder Istwert in einem Garraum (12) des Gargeräts (10) an einen Sollwert annähert, von dem Schwellwertregler (22) gesteuert wird, bis der zu regelnde Istwert im Garraum (12) mindestens 90 % des Sollwertes beträgt und
der Dampfgenerator (14) in einem Betriebsbereich, der einer an die Annäherungsphase anschließenden Haltephase entspricht, in welcher der Dampfgehalt konstant gehalten werden soll, mit dem Signal des stetigen Reglers (24) angesteuert wird.

2. Gargerät (10) nach Anspruch 1, **dadurch gekennzeichnet, dass** der Dampfgenerator (14) mindestens zwei Leistungsstufen (14.1, 14.2) aufweist.

3. Gargerät nach Anspruch 2, **dadurch gekennzeichnet, dass** der stetige Regler (24) den Dampfgenerator (14) mit einer Leistung betreibt, die unterhalb der ersten Leistungsstufe (14.1) liegt.

4. Gargerät nach Anspruch 2 oder Anspruch 3, **dadurch gekennzeichnet, dass** die erste Leistungsstufe (14.1) etwa 50 % der zweiten, maximalen Leistungsstufe (14.2) beträgt.

5. Gargerät nach Anspruch 4, **dadurch gekennzeichnet, dass** der stetige Regler (24) den Dampfgenerator (14) mit einer Leistung betreibt, die etwa 75 % der Leistung der ersten Leistungsstufe (14.1) beträgt.

6. Gargerät nach einem der vorhergehenden Ansprüche, **dadurch gekennzeichnet, dass** der stetige Regler (24) als Steuergröße eine Puffervariable (HSs) ausgibt, anhand derer die Steuerung (16) den Dampfgenerator (14) pulsweitenmoduliert betreibt.

7. Gargerät nach Anspruch 6, **dadurch gekennzeichnet, dass** der Garraum (12) mit einem Ablaufbereich (26) in Strömungsverbindung steht, wobei im Ablaufbereich (26) ein Dampfpuffer (34) gebildet ist, dessen Volumen mindestens gleich dem Dampfvolumen ist, das zwischen zwei Heizpulsen im Garraum (12) kondensiert.

8. Gargerät nach Anspruch 6 oder Anspruch 7, **dadurch gekennzeichnet, dass** im Ablaufbereich mindestens ein Trennblech (32) und/oder ein Strömungsleitblech (36) vorgesehen ist.

9. Gargerät nach einem der vorhergehenden Ansprüche, **dadurch gekennzeichnet, dass** der stetige Regler ein PI-Regler (24) ist.

10. Verfahren zur Regelung eines Dampfgenerators (14) eines Gargeräts (10) nach einem der vorhergehenden Ansprüche, **dadurch gekennzeichnet, dass** der Dampfgenerator (14) in einer Annäherungsphase, in der sich ein zu regelnder Istwert in einem Garraum (12) des Gargeräts (10) an einen Sollwert annähert, von einem Schwellwertregler (22) gesteuert wird, bis der zu regelnde Istwert im Garraum (12) mindestens 90 % des Sollwertes beträgt, und in einer sich anschließenden Haltephase, in welcher der Istwert sich in der Nähe des Sollwerts befindet, von einem stetigen Regler (24) gesteuert wird.

11. Verfahren nach Anspruch 10, **dadurch gekennzeichnet, dass** der stetige Regler (24) den Dampfgenerator (14) stufenlos regelt.

12. Verfahren nach Anspruch 11, **dadurch gekennzeichnet, dass** der Dampfgenerator (14) elektrisch betrieben wird und die Leistung des Dampfgenerators (14) durch Ein- und Ausschalten einzelner Halbwellen der Netzfrequenz geregelt wird.

## Claims

1. A cooking device (10) comprising a cooking chamber (12), a steam generator (14), and a control unit (16) which drives the steam generator (14), the control unit (16) including a threshold controller (22), **characterized in that** the control unit (16) additionally includes a continuous controller (24),
wherein in an approximation phase in which an actual value to be closed-loop controlled in a cooking chamber (12) of the cooking device (10) approximates a desired value, the steam generator (14) is controlled by the threshold controller (22) until the actual value to be closed-loop controlled in the cooking chamber (12) amounts to at least 90% of the desired value, and
in an operating range which corresponds to a holding phase which follows the approximation phase and in which the steam content is to be kept constant, the steam generator (14) is driven with the signal of the continuous controller (24).

2. The cooking device (10) according to claim 1, **characterized in that** the steam generator (14) has at least two power stages (14.1, 14.2).

3. The cooking device according to claim 2, **characterized in that** the continuous controller (24) operates the steam generator (14) at a power that is below the first power stage (14.1).

4. The cooking device according to claim 2 or claim 3, **characterized in that** the first power stage (14.1) amounts to about 50% of the second, maximum power stage (14.2).

5. The cooking device according to claim 4, **characterized in that** the continuous controller (24) operates the steam generator (14) at a power that amounts to about 75% of the power of the first power stage (14.1).

6. The cooking device according to any of the preceding claims, **characterized in that** the continuous controller (24) outputs a buffer variable (HSs) as a controlled variable based on which the controller (16) operates the steam generator (14) using pulse width modulation.

7. The cooking device according to claim 6, **characterized in that** the cooking chamber (12) is in fluid communication with a drainage region (26), the drainage region (26) having a steam buffer (34) formed therein the volume of which is at least equal to the steam volume that condenses in the cooking chamber (12) between two heating pulses.

8. The cooking device according to claim 6 or claim 7, **characterized in that** at least one separating plate (32) and/or one flow baffle plate (36) is/are provided in the drainage region.

9. The cooking device according to any of the preceding claims, **characterized in that** the continuous controller is a PI controller (24).

10. A method for closed-loop controlling a steam generator (14) of a cooking device (10) according to any of the preceding claims, **characterized in that** in an approximation phase in which an actual value to be closed-loop controlled in a cooking chamber (12) of the cooking device (10) approximates a desired value, the steam generator (14) is controlled by a threshold controller (22) until the actual value to be closed-loop controlled in the cooking chamber (12) amounts to at least 90% of the desired value and, in a subsequent holding phase in which the actual value is near the desired value, the steam generator (14) is controlled by a continuous controller (24).

11. The method according to claim 10, **characterized in that** the continuous controller (24) controls the steam generator (14) in a continuously variable manner.

12. The method according to claim 11, **characterized in that** the steam generator (14) is electrically operated and the output of the steam generator (14) is closed-loop controlled by switching individual half-waves of the mains frequency on and off.

## Revendications

1. Appareil de cuisson (10) présentant un espace de cuisson (12), un générateur de vapeur (14) et une commande (16) qui pilote le générateur de vapeur (14), la commande (16) présentant un régulateur de seuil (22),
**caractérisé en ce que** la commande (16) présente en outre un régulateur continu (24),
le générateur de vapeur (14), dans une phase d'approche dans laquelle une valeur réelle à régler dans un espace de cuisson (12) de l'appareil de cuisson (10) s'approche d'une valeur de consigne, étant commandé par le régulateur de seuil (22) jusqu'à ce que la valeur réelle à régler dans l'espace de cuisson (12) correspond à au moins 90% de la valeur de consigne, et
le générateur de vapeur (14) étant piloté par le signal du régulateur continu (24) dans une plage de fonctionnement qui correspond à une phase de maintien suivant la phase d'approche, dans laquelle la teneur en vapeur doit être maintenue constante.

2. Appareil de cuisson (10) selon la revendication 1, **caractérisé en ce que** le générateur de vapeur (14) présente au moins deux étages de puissance (14.1, 14.2).

3. Appareil de cuisson selon la revendication 2, **caractérisé en ce que** le régulateur continu (24) actionne le générateur de vapeur (14) avec une puissance qui est inférieure au premier étage de puissance (14.1).

4. Appareil de cuisson selon la revendication 2 ou la revendication 3, **caractérisé en ce que** le premier étage de puissance (14.1) correspond à environ 50% du deuxième étage de puissance maximal (14.2).

5. Appareil de cuisson selon la revendication 4, **caractérisé en ce que** le régulateur continu (24) actionne le générateur de puissance (14) avec une puissance qui correspond à environ 75% de la puissance du premier étage de puissance (14.1).

6. Appareil de cuisson selon l'une des revendications précédentes, **caractérisé en ce que** le régulateur continu (24) sort en tant que grandeur de commande une variable tampon (HS_{S}) au moyen de laquelle la commande (16) actionne le générateur de vapeur (14) par modulation d'impulsions en largeur.

7. Appareil de cuisson selon la revendication 6, **caractérisé en ce que** l'espace de cuisson (12) est en communication fluidique avec une zone d'évacuation (26), un tampon de vapeur (34) étant réalisé dans la zone d'évacuation (26), dont le volume est au moins égal au volume de vapeur qui se condense entre deux pulsions de chauffage dans l'espace de cuisson (12).

8. Appareil de cuisson selon la revendication 6 ou la revendication 7, **caractérisé en ce qu'**au moins une tôle de séparation (32) et/ou un déflecteur d'écoulement (36) est prévu(e) dans la zone d'évacuation.

9. Appareil de cuisson selon l'une des revendications précédentes, **caractérisé en ce que** le régulateur continu est un régulateur proportionnel et intégral (24).

10. Procédé de réglage d'un générateur de vapeur (14) d'un appareil de cuisson (10) selon l'une des revendications précédentes, **caractérisé en ce que** le générateur de vapeur (14), dans une phase d'approche dans laquelle une valeur réelle à régler dans un espace de cuisson (12) de l'appareil de cuisson (10) s'approche d'une valeur de consigne, est commandé par un régulateur de seuil (22) jusqu'à ce que la valeur réelle à régler dans l'espace de cuisson (12) correspond à au moins 90% de la valeur de consigne, et est commandé par un régulateur continu (24) dans une phase de maintien suivante dans laquelle la valeur réelle est proche de la valeur de consigne.

11. Procédé selon la revendication 10, **caractérisé en ce que** le régulateur continu (24) règle le générateur de vapeur (14) en continu.

12. Procédé selon la revendication 11, **caractérisé en ce que** le générateur de vapeur (14) est actionné électriquement et **en ce que** la puissance du générateur de vapeur (14) est réglée par l'activation et l'arrêt de demi-ondes individuelles de la fréquence de secteur.
